# EUROPÄISCHE PATENTSCHRIFT

(11) **EP 0 075 812 B1**
(45) Veröffentlichungstag und Bekanntmachung des Hinweises auf die Patenterteilung: **21.11.1985**
(21) Anmeldenummer: 82108632.9
(22) Anmeldetag: 18.09.1982
(51) Int. Cl.: G10K 11/02, H04R 1/28, G10K 9/22

(54) **Elektronischer Gong**
Electronic gong
Gong électronique

(30) Priorität: 25.09.1981 DE 3138257
(43) Veröffentlichungstag der Anmeldung: 06.04.1983
(73) Patentinhaber: Brunnquell GmbH Fabrik elektrotechnischer Apparate, D-85057 Ingolstadt (DE)
(72) Erfinder: Becker, Klaus, Dipl.-Ing., D-8602 Strullendorf (DE)
(74) Vertreter: Tergau, Enno, Dipl.-Ing.

## Beschreibung

Die Erfindung betrifft einen elektronischen Gong, insbesondere einen Türgong mit den Merkmalen des Oberbegriffes des Anspruches 1. Eine entsprechende elektroakustische Anordnung für einen derartigen Gong ist bereits aus der GB-A-403843 bekannt und besteht im wesentlichen aus einem Lautsprecher zur Klangwiedergabe und endseitig offenen Gehäuserohren, die mit dem Lautsprechergehäuse verbunden sind. Dabei erzeugt die Lautsprechermembran sowohl auf ihrer Vorder- als auch auf ihrer Rückseite schwingende Luftsäulen. Das Lautsprechersystem kann dabei mit der Vorderseite seiner Membran direkt in die innenliegenden Röhren hineinstrahlen. Die akustische Ankopplung der außenliegenden Röhren an die Rückseite der Lautsprechermembran geschieht mittelbar über ein kastenartiges Gehäuse, in welchem das Lautsprechersystem montiert ist.

Der Erfindung liegt die Aufgabe zugrunde, einen elektronischen Gong zu schaffen, dessen akustisches Verhalten leicht verändert und einfach optimiert werden kann, wodurch eine Klangverbesserung erzielbar ist. Diese Aufgabe wird gemäß dem kennzeichnenden Merkmal des Anspruches 1 gelöst.

Durch die Möglichkeit, den Lautsprecher entlang der Längsachse des Gehäuserohres zu verschieben, kann der Gong an die räumlichen Gegebenheiten angepaßt und/oder auf die Frequenz der erzeugten Gongtöne abgestimmt werden. Handelt es sich um einen Zweiton-Gong (sogenannter Ding-Dong-Klang), so kann die Bedienungsperson durch probeweises Hin- und Herschieben des Lautsprechers im Gehäuserohr die beiden Luftsäulen derart abgleichen, daß eine angenäherte Resonanzverstärkung beider Töne eintritt.

Durch die Merkmale des Anspruches 2 ist der Gong nach Endmontage besonders leicht abstimmbar. Die Bedienungsperson braucht dabei nicht in die Röhre einzugreifen, sondern lediglich das Gehäuserohr relativ zur Wandmontageplatte zu verschieben, um den Abstimmeffekt herbeizuführen. Eine besonders stabile und gleichzeitig einfache Art der Lautsprecherbefestigung bzw. Gehäuserohrführung wird durch Anspruch 3 gelehrt.

Anspruch 4 geht von dem Gedanken aus, daß in dem Gehäuserohr durch die Lautsprechermembran zwei schwingende Luftsäulen unterschiedlicher Länge erzeugt werden sollen. Um nun den Führungsschlitz nicht allzu lang zu machen, was gegebenenfalls eine Schwächung des Gehäuserohres mit sich bringen würde, ist er bezogen auf die Rohrlängsachse außermittig angeordnet. Eine noch weitere Vereinfachung der Handhabung und des mechanischen Aufbaus bringen die Merkmale der Ansprüche 5 und 6 mit sich.

Anspruch 7 geht von dem Gedanken aus, eine klangliche Verbesserung auch bei elektronischen Gongs zu erzielen, die eine Vielzahl von Tönen oder aber eine ganze Melodienfolge spielen können. Werden beispielsweise vier Gehäuseröhren nebeneinander montiert und entsprechend abgeglichen, so bringt dies eine Klangverstärkung einer ganzen Oktave mit sich, wobei gegebenenfalls sogar noch der Obertonbereich von der Klangverstärkung umfaßt wird. Die Ansprüche 8-10 beinhalten eine Reihe von Merkmalen, die einen derartigen elektronischen Gong mit mehreren Röhren leicht handhabbar und mechanisch stabil gestalten. Durch Anspruch 11 bekommt der erfindungsgemäße elektronische Gong eine besonders dekorative Note.

Die Erfindung ist anhand mehrerer in den Figuren der Zeichnung dargestellter Ausführungsbeispiele näher erläutert. Es zeigen :
Figur 1 eine schematische Schnittdarstellung eines Gongs mit einem beiderseitig offenen Gehäuserohr und längsverschiebbarem Lautsprechersystem,
Figur 2 eine perspektivische, teilweise aufgeschnittene Ansicht eines Drei-Röhren-Gongs und
Figur 3 einen Schnitt gemäß A-A in Fig. 2.

Der insgesamt mit 1 bezeichnete elektronische Gong besteht im wesentlichen aus einem lediglich in Fig. 3 dargestellten elektronischen Klangerzeugungsbaustein 2 mit elektrisch nachgeschaltetem Lautsprechersystem 3, das in einem Lautsprechergehäuse angeordnet ist.

Das Lautsprechersystem 3 ist derart angeordnet, daß es mit seiner Membranvorderseite direkt in eine der Röhren 19 einstrahlt. Die zweite Röhre ist akustisch an die Rückseite der Lautsprechermembran angekoppelt.

Bei dem in Fig. 1 gezeigten Ausführungsbeispiel bilden die beiden einzelnen Röhren 19 ein Gehäuserohr 4, das an seinen beiden Rohrenden 6, 7 offen ausgebildet ist. In dem Gehäuserohr 4 ist das Lautsprechersystem 3 entlang der Längsachse 5 verschiebbar. Bei dem in Fig. 2 und 3 gezeigten Ausführungsbeispiel sind neben dem Gehäuserohr 4 noch zwei weitere Gehäuserohre 8, 9 angeordnet, wobei das Gehäuserohr 8 kürzer und das Gehäuserohr 9 länger als das mittlere Gehäuserohr 4 sind.

Wie insbesondere in Fig. 3 zu erkennen ist, ist der Lautsprecher 3 des mittleren Gehäuserohres 4 starr mit einer Wandmontagevorrichtung 10 verbunden, wobei die Verbindung mittels eines Auslegerarmes 11 erfolgt, der rechtwinklig von der Wandmontagevorrichtung 10 absteht und durch einen in Rohrlängsrichtung 5 in der der Wandmontagevorrichtung 10 zugewandten Rohrwandung 12 verlaufenden Führungsschlitz 13 hindurchgreift. Der Führungsschlitz 13 ist bezogen auf die Rohrlänge außermittig in der Rohrwandung 12 angeordnet, d. h., er weist unterschiedlichen Abstand zu den Rohrenden 6, 7 auf. Am gehäuserohrseitigen Ende 14 des Auslegerarmes 11 ist eine Führungsfläche 15 angeordnet, welche die Zylindermantelfläche des Gehäuserohres 4 flächig und mit Reibschluß beaufschlagt. Dadurch ist sichergestellt, daß sich das Gehäuserohr gegenüber der Wandmontagevorrichtung 10 nicht verdrehen kann. Durch Querverbinder 16, die an den der Wandmontageplatte zugewandten Seiten der Gehäuserohre 4, 8 und 9 angebracht sind, sind die Gehäuserohre starr miteinander verbunden. Die Lautsprecher 3 der Gehäuserohre 8 und 9 können unabhängig in ihrem Gehäuserohr verschoben werden.

Mittels Haltearmen 17 sind beidseitig der Lautsprecher 3 zwei Glühbirnen 18 angeordnet, die die Innenräume der Gehäuserohre 4, 8, 9 beleuchten.

## Patentansprüche

1. Elektronischer Gong (1), insbesondere Türgong mit
einem elektronischen Klangerzeugungsbaustein (2) und
einem diesem zur Klangwiedergabe elektrisch nachgeschalteten Lautsprechersystem (3),
das akustisch mit zwei Röhren (19) verbunden ist, deren Luftsäulen mit mindestens einem Ton des Klangerzeugungsbausteins (2)/Lautsprechersystems (3) akustisches Resonanzverhalten zeigen und
dessen Membran als Trennwand zwischen zwei Klangvolumina angeordnet ist, dadurch gekennzeichnet, daß die Röhren (19) koaxial zueinander verlaufen, so daß ein beidseitig offenes Gehäuserohr (4) entsteht, zwischen dessen Enden das Lautsprechersystem (3) in Längsrichtung (5) verschiebbar angeordnet ist.

2. Elektronischer Gong nach Anspruch 1, dadurch gekennzeichnet, daß das Lautsprechersystem (3) starr mit einer Wandmontagevorrichtung (10) verbunden ist und das Gehäuserohr (4) über dem Lautsprecher (3) relativ zur Wandmontagevorrichtung (10) verschiebbar ist.

3. Elektronischer Gong nach Anspruch 2, dadurch gekennzeichnet, daß das Lautsprechersystem (3) mittels eines Auslegerarmes (11) mit der Wandmontagevorrichtung (10) verbunden ist und der Auslegerarm (11) einen in Gehäuselängsrichtung (5) verlaufenden Führungsschlitz (13) in der Rohrwandung (12) durchgreift.

4. Elektronischer Gong nach Anspruch 3, dadurch gekennzeichnet, daß der Führungsschlitz (13) bezogen auf die Rohrlänge außermittig in der Rohrwandung (12) angeordnet ist.

5. Elektronischer Gong nach Anspruch 3 oder 4 dadurch gekennzeichnet, daß am gehäuserohrseitigen Ende (14) des Auslegerarmes (11) eine Führungsfläche (15) angeordnet ist, welche die Zylindermantelfläche des Gehäuserohres (4) flächig und mit Reibschluß beaufschlagt.

6. Elektronischer Gong nach einem der Ansprüche 2 bis 5, dadurch gekennzeichnet, daß der Klangerzeugungsbaustein (2) in der Wandmontagevorrichtung (10) und/oder im Auslegerarm (11) angeordnet ist.

7. Elektronischer Gong nach wenigstens einem der vorhergehenden Ansprüche, dadurch gekennzeichnet, daß eine Mehrzahl von vorzugsweise parallelen Gehäuserohren (4, 8, 9) unterschiedlicher Rohrlänge mit je einem verschiebbaren Lautsprechersystem (3) vorgesehen ist.

8. Elektronischer Gong nach Anspruch 7, dadurch gekennzeichnet, daß die Gehäuserohre (4, 8, 9) starr miteinander verbunden sind.

9. Elektronischer Gong nach Anspruch 8, dadurch gekennzeichnet, daß der Auslegerarm (11) mit dem Lautsprechersystem (3) eines in der Mittel liegenden Gehäuserohres (4) starr verbunden ist und die Mehrzahl von Gehäuserohren (4, 8, 9) zusammen relativ zur Wandmontagevorrichtung (10) verschiebbar sind.

10. Elektronischer Gong nach wenigstens einem der Ansprüche 7 bis 9, dadurch gekennzeichnet, daß die Lautsprechersysteme (3) von nicht mit dem Auslegerarm (11) verbundenen Gehäuserohren (8, 9) voneinander unabhängig verschoben werden können.

11. Elektronischer Gong nach wenigstens einem der Ansprüche 7 bis 10, dadurch gekennzeichnet, daß in den Gehäuserohren (4, 8, 9) Leuchtquellen (Glühbirnen 18) vorgesehen sind.

## Claims

1. An electronic gong (1), in particular a door gong with
an electronic sound generating module (2) and
a loudspeaker system (3) electrically arranged downline thereto for reproduction of the sound,
which is acoustically connected to two tubes (19) whose air columns show an acoustic resonance response with at least one tone of the sound generating module (2)/loudspeaker system (3) and
whose membrane is arranged as a partition between two sound volumes, characterised in that the tubes (19) are arranged coaxially to each other so that a casing tube (4) is produced which is open on both sides, between whose ends, the loudspeaker system (3) is arranged so that it can slide in longitudinal direction (5).

2. An electronic gong according to Claim 1, characterised in that the loudspeaker system (3) is rigidly connected to a wall mounting device (10) and that the casing tube (4) can be slidably adjusted above loudspeaker (3) relative to the wall mounting device (10).

3. An electronic gong according to Claim 2, characterised in that the loudspeaker system (3) is connected to the wall mounting device (10) by means of a side arm (11) and that the side arm (11) passes through a guide slot (13) arranged in tube wall (12) in the longitudinal casing direction (5).

4. An electronic gong according to Claim 3, characterised in that the guide slot (13) is arranged eccentrically with regard to the tube length in tube wall (12).

5. An electronic gong according to Claim 3 or 4, characterised in that on end (14) turned towards the casing of the side arm (11), there is arranged a guide surface (15) which is in surface contact and friction contact with the cylinder side surface of the casing tube (4).

6. An electronic gong according to one of Claims 2-5, characterised in that the sound generating module (2) is arranged in the wall mounting device (10) and/or in the side arm (11).

7. An electronic gong according to at least one of the preceding Claims, characterised in that provision is made for a plurality of preferably parallel casing tubes (4, 8, 9) of different tube lengths with respectively one loudspeaker system (3) which is capable of sliding adjustment.

8. An electronic gong according to Claim 7, characterised in that the casing tubes (4, 8, 9) are rigidly interconnected with each other.

9. An electronic gong according to Claim 8, characterised in that the side arm (11) is rigidly connected with the loudspeaker system (3) of a casing tube (4) lying in the middle and that the plurality of the casing tubes (4, 8, 9) are together capable of sliding adjustment relative to the wall mounting device (10).

10. An electronic gong according to at least one of Claims 7 to 9, characterised in that the loudspeaker systems (3) are capable of independent sliding adjustment by means of casing tubes (8, 9) which are not connected to the side arm (11).

11. An electronic gong according to at least one of Claims 7 to 10, characterised in that provision is made for light sources (electric light bulbs 18) in casing tubes (4, 8, 9).

## Revendications

1. Carillon ou gong électronique (1), en particulier carillon de porte, comprenant
un composant électronique générateur de son (2) et
un système de haut-parleur (3) monté électriquement à la suite de ce composant pour la conversion acoustique, le système de haut-parleur étant
relié acoustiquement à deux tubes (19) dont les colonnes d'air présentent un comportement de résonance acoustique pour au moins un ton du composant générateur de son (2)/système de haut-parleur (3) et
disposé avec sa membrane comme cloison entre deux volumes sonores, caractérisé en ce que les tubes (19) sont coaxiaux, de manière à former un tube de carénage (4) qui est ouvert des deux côtés, et que le système de haut-parleur (3) est disposé déplaçable dans la direction longitudinale (5) de ce tube de carénage, entre les extrémités de celui-ci.

2. Carillon selon la revendication 1, caractérisé en ce que le système de haut-parleur (3) est relié rigidement à un dispositif de fixation au mur (10) et que l'on peut faire coulisser le tube de carénage (4) par-dessus le système de haut-parleur (3) par rapport au dispositif de fixation au mur (10).

3. Carillon selon la revendication 2, caractérisé en ce que le système de haut-parieur (3) est relié au dispositif de fixation au mur (10) par l'intermédiaire d'un bras latéral (11) qui traverse une fente de guidage (13) ménagée dans la direction longitudinale (5) du tube de carénage dans la paroi (12) de celui-ci.

4. Carillon selon la revendication 3, caractérisé en ce que la fente de guidage (13) est ménagée dans une partie de paroi (12) qui est décalée par rapport au milieu de la longueur du tube de carénage.

5. Carillon selon la revendication 3 ou 4, caractérisé en ce que l'extrémité (14) côté tube de carénage du bras (11) présente une surface de guidage (15) qui s'applique à plat et en établissant une liaison par frottement contre la surface latérale cylindrique du tube de carénage (4).

6. Carillon selon une des revendications 2-5, caractérisé en ce que le composant générateur de son (2) est logé dans le dispositif de fixation au mur (10) et/ou dans le bras (11).

7. Carillon selon au moins une des revendications précédentes, caractérisé en ce qu'il comprend plusieurs tubes de carénage (4, 8, 9) de différentes longueurs, qui sont de préférence parallèles et sont chacun pourvu d'un système de haut-parleur (3) disposé déplaçable.

8. Carillon selon la revendication 7, caractérisé en ce que les tubes de carénage (4, 8, 9) sont reliés rigidement les uns aux autres.

9. Carillon selon la revendication 8, caractérisé en ce que le bras (11) est relié rigidement au système de haut-parleur (3) d'un tube de carénage (4) situé au milieu et que les tubes de carénage (4, 8, 9) sont conjointement déplaçables par rapport au dispositif de fixation au mur (10).

10. Carillon selon au moins une des revendications 7 à 9, caractérisé en ce que les systèmes de haut-parleur (3) de tubes de carénage (8, 9) non reliés au bras (11) peuvent être déplacés indépendamment l'un de l'autre.

11. Carillon selon au moins une des revendications 7 à 10, caractérisé en ce que des sources d'éclairement (lampes à incandescence 18) sont prévues à l'intérieur des tubes de carénage (4, 8, 9).
